# EUROPÄISCHE PATENTSCHRIFT

(11) **EP 0 207 930 B1**
(45) Veröffentlichungstag und Bekanntmachung des Hinweises auf die Patenterteilung: **26.07.1989**
(21) Anmeldenummer: 86890184.4
(22) Anmeldetag: 19.06.1986
(51) Int. Cl.: B21J 13/00

(54) **Spanneinrichtung für Pressen-Werkzeuge**
Fixing device for press tools
Dispositif de serrage pour outillage de presses

(30) Priorität: 01.07.1985 AT 1948/85
(43) Veröffentlichungstag der Anmeldung: 07.01.1987
(73) Patentinhaber: SIMMERING-GRAZ-PAUKER AKTIENGESELLSCHAFT, A-1110 Wien (AT)
(72) Erfinder: Ribar, Norbert, Ing., A-1200 Wien (AT); Tuppa, Herbert, Dipl.-Ing. Dr. techn., A-2344 Maria Enzersdorf (AT)
(74) Vertreter: Köhler-Pavlik, Johann, Dipl.-Ing.

(56) Entgegenhaltungen:
- DE-A- 2 045 894
- GB-A- 1 132 826
- GB-A- 2 019 277
- US-A- 3 973 427

## Beschreibung

Die Erfindung betrifft eine Spanneinrichtung für Pressen-Werkzeuge, die einen in der Pressen-Druckplatte verschiebbaren und verdrehbaren Spannkolben zum Verschwenken eines Werkzeugspannkopfes (Hammerkopfes) und zum Anziehen desselben gegen das Werkzeug aufweist und hat zum Ziel, die Umrüstzeit, d.h. jene Zeitspanne, die notwendig ist, um ein an der Grundplatte des Pressenschlittens festgehaltenes Werkzeug durch ein anderes zu ersetzen, zu verkürzen.

Üblicherweise trägt eine Grundplatte einen bis drei Preßstempel. Die Grundplatte wird am Oberholm bzw. am Pressenzylinder lösbar befestigt; diese Verbindung soll eine Justiermöglichkeit der Grundplatte zur Matrize des Schwebetisches möglich machen.

Zur Verkürzung der Umrüstzeit soll die bisher übliche Schraubverbindung durch ein halbautomatisches Spannsystem ersetzt werden, bei welchem das Beschicken und das Justieren von Hand aus, das Verriegeln und das Spannen selbsttätig erfolgen.

Durch die GB-A-3 973 427 ist eine Einrichtung zum Anheben einer Pressenform bekannt, die aus zwei in getrennten Gehäusen angeordneten, hydraulisch betätigten Zylindern besteht, deren freie Enden an der Form angreifen. Die Zylinder sind mit einer zur Längsachse derselben parallel verlaufenden Verzahnung versehen, in welche jeweils ein Ritzel eingreift, wobei die Ritzel über eine Welle verbunden sind, damit die Bewegung der Zylinder synchron erfolgt.

Der GB-A-1 132 826 ist eine hydraulische Überlastschutzeinrichtung für eine mechanische Presse zu entnehmen, in der u.a. Kolben- und Schraubelemente Verwendung finden. Beiden Patentschriften ist jedoch keine Anregung zur Gestaltung einer Spanneinrichtung zu entnehmen, bei der das Verriegeln und Spannen selbsttätig erfolgt.

Durch die GB-A-2 019 277 ist eine Spanneinrichtung der eingangs erwähnten Art bekannt geworden, bei welcher der Spannkolben durch ein außerhalb des Zylinders gelegenes Ritzel betätigbar ist, welches von einem pneumatischen oder hydraulischen Zylinder über eine Kette verdreht. Bei dieser Spanneinrichtung erfordert das Ritzel und dessen Antriebsmechanismus zusätzlichen Raum und ist außerdem ungeschützt.

Der Platzbedarf der Spanneinrichtung soll so gering sein, daß sie in die üblicherweise vorhandene Druckplatte einer Presse eingebaut werden kann, d.h. der Umbau bestehender Pressen soll möglich sein; das Beschicken der Einrichtung mit Kran oder Hubstapler soll möglich sein.

Es sind schon Systeme (Spannsysteme) für den oben genannten Zweck bekannt geworden, z.B. Kniehebelspanner mit extern drehbarem Hammerkopf; diese konnten aber die zuvor angeführten pressenspezifischen Anforderungen nicht erfüllen.

Aufgabe der vorliegenden Erfindung ist, unter Vermeidung der Nachteile der bekannten Einrichtungen, die Schaffung einer platzsparenden Spanneinrichtung für Pressen-Werkzeuge. Diese Aufgabe wird durch die Maßnahme nach dem kennzeichnenden Teil des Patentanspruches 1 gelöst.

Bei einem hydraulisch verschiebbaren und verdrehbaren Spannkolben ist die Maßnahme nach Anspruch 2 besonders vorteilhaft.

Um dabei das Ritzel gegen Verschmutzung zu schützen, ist die Maßnahme nach Anspruch 3 zweckmäßig.

Weitere Einzelheiten werden im folgenden anhand der Zeichnungen erläutert, welche ein bevorzugtes Ausführungsbeispiel des Erfindungsgegenstandes veranschaulichen.

Hiebei zeigt:
Fig. 1 einen Vertikalschnitt durch die Spanneinrichtung (verriegelt und gespannt) nach der Linie I-I der Fig. 2,
Fig. 2 einen Horizontalschnitt gemäß der Linie 11-11 in Fig. 1 und
Fig. 3 eine Blockdarstellung einer der möglichen Steuerungen für die Spanneinrichtung; dabei diese ebenfalls verriegelt und gespannt.

Gemäß Fig. 1 ist in der Druckplatte 1 der nicht weiter dargestellten Presse eine durchgehende, mehrfach abgesetzte Bohrung 2 vorgesehen, welche einen Kolben (Spannkolben) 3 verschiebbar und verdrehbar aufnimmt. Die Bohrung 2 ist durch einen topfartigen Deckel 4 abgeschlossen, welcher eine Lagerbüchse 5 für den Kolben 3 trägt. Mittels der Schrauben 6 wird der Deckel 4 gegen den Sitz 7 gepreßt, wobei gleichzeitig der Rand 8 des Deckels die Kammer für die Dichtungen 9 abschließt. Die Dichtung 9 trennt dabei den zwischen Kolben 3 und Deckel 4 liegenden Raum 11 von dem unterhalb des Kolbens liegenden und die Stange 12 des Kolbens 3 umgebenden Raum 13. Der Weg des Kolbens 3 ist einerseits durch den Deckel 4, anderseits durch einen am Boden des ersten (obersten) Abschnittes 2a der Bohrung 2 liegenden Anschlagring 10 begrenzt.

Die Stange 12 des Kolbens 3, wobei Kolben 3 und Stange 12 auch einstückig sein können, ist nahe dem Kolben 3 mit einer als Zahnritzel 14 ausgebildeten Verdickung versehen; dieses Ritzel 14 befindet sich im zweiten Abschnitt 2b der Bohrung 2. Die Stange 12 des Kolbens 3 durchsetzt des weiteren den untersten Abschnitt 2c der Bohrung 2. In diesen sind eine Dichtung 15 und eine Lager- und Führungsbüchse 16 eingeschoben. Ein Druckring 17 wird mittels Schrauben 23 gegen die Druckplatte 1 gepreßt, wodurch die Kammer für die Dichtung 15 abgeschlossen wird. Der unter dem Kolben 3 befindliche, das Ritzel 14 aufnehmende Raum 13 wird damit nach untenhin abgeschlossen.

An ihrem unteren Ende trägt die Kolbenstange 12 einen Hammerkopf 18, der durch eine Schraube 19 gegen die Kolbenstange 12 gezogen ist. Mittels der Kreuzrippen 20 wird die Verdrehsicherung zwischen Kolbenstange und Hammerkopf hergestellt.

In Fig. 1 ist die Werkzeugplatte 21 mit einer der Form des Hammerkopfes 18 entsprechenden Durchbrechung 22 für diesen gezeigt.

Zum Verschwenken des Hammerkopfes und zum Anziehen bzw. Lösen desselben muß der Kolben 3 sowohl verdreht als auch axial verschoben werden können.

Zur axialen Verschiebung des Kolbens ist der Raum 11 mit einem Druckmittelanschluß 25 versehen, zum Raum 13 führt ein (in Fig. 1 nur mit unterbrochenen Linien angedeuteter) Druckmittelanschluß 26.

Die Verschwenkbewegung des Hammerkopfes 18 und damit der Kolbenstange 12 und des Kolbens 3 wird mit Hilfe einer druckmittelverschiebbaren Zahnstange 27 erreicht, die mit dem Ritzel 14 an der Kolbenstange 12 zusammenwirkt. Das Ritzel 14 ist hiebei um mindestens den Hub des Kolbens 3 breiter als die Zahnstange 27.

Die Zahnstange 27 ist, wie Fig. 2 zeigt, z.B. Teil eines (zylindrischen) Kolbens (Betätigungskolben) 28, der in einem Zylinder (Betätigungszylinder) 29 verschiebbar ist. Dieser Zylinder 29 ist mit einem die Zahnstange 27 führenden Fortsatz 30 in eine Bohrung 31 eingesetzt, die von einer Seitenfläche 32 der Druckplatte 1 ausgeht und auch in den das Ritzel 14 umgebenden Raum 13 eindringt. Der Zylinder 29 ist mittels der Schrauben 33 an der Druckplatte 1 festgehalten. In der Endwand des Zylinders 29 ist ein Druckmittelanschluß 34 vorgesehen. Der Weg des Kolbens 28 und damit der Zahnstange 27, entsprechend einer Verdrehung des Ritzels 14 und des Hammerkopfes 18 um 90°, ist einerseits durch die Endwand des Zylinders 29, anderseits durch den Boden der Bohrung 31 begrenzt. Der Raum zwischen der Endwand des Zylinders 29 und der Stirnfläche des Kolbens 28 ist mit 35 bezeichnet.

Zur Betätigung der Kolben 3 und 28 sind die mit 25, 26 und 34 bezeichneten Druckmittelanschlüsse über eine Leitung 36 (Fig. 3) durch eine Leitung 39 bzw. durch eine Leitung 40 mit Steuerventilen 41 bzw. 42 verbunden, die zu einer nicht weiter gezeigten elektrischen Steuereinrichtung gehören. Zur Steuerung der Ventile 41, 42 sind Elektromagnete 43, 44 sowie 45 vorgesehen, die z.B. über Drucktasten erregt werden können.

Das Druckmittel wird von einer Pumpe 46 aus einem Vorratsbehälter 47 angesaugt und über die Leitungen 48, 49 den Ventilen 41,42 zugeführt. Von der Leitung 48 gehen eine mit einem Überdruckventil 50 (Bypass) versehene Rückführleitung 51, eine zu einem Druckspeicher 52 führende Leitung 53 und eine Speiseleitung 54 aus. Die von den Ventilen 41,42 kommenden Rückführleitungen sind mit 55 und 56 bezeichnet.

Im folgenden wird die Arbeitsweise der beschriebenen Ausführungsform erklärt.

Zum Verriegeln einer angesetzten Werkzeugplatte 21 wird der Anschluß 26 unter Druck gesetzt, Anschluß 34 an den Vorratsbehälter 47 gelegt, d.h. der Schieber des Ventils 42 ist in der gezeichneten Stellung, und Anschluß 25 wird gesperrt, indem der Schieber des Ventils 41 nach links verstellt wird. Der Kolben 3, der hiebei seine unterste Stellung einnehmen muß, kann nicht nach oben verschoben werden, der Kolben 28 wird aber nach rechts bewegt und verdreht damit über das Ritzel 14 den Kolben 3 und den Hammerkopf 18. Dieser letztere kommt dadurch aus jener Stellung, in welcher er die Durchbrechung 22 in der Werkzeugplatte 21 durchsetzen konnte, in eine um 90° verschwenkte Stellung, in welcher sich die Werkzeugplatte 21 gegen die Schultern des Hammerkopfes 18 legen kann.

Zum Spannen ist der Anschluß 26 unter Druck zu setzen, die Anschlüsse 25 und 34 sind mit dem Vorratsbehälter zu verbinden, d.h. das Ventil 42 bleibt in seiner vorigen Stellung (Fig. 3), der Schieber des Ventils 41 wird in seine Mittelstellung verschoben, wie in Fig. 3 gezeigt ist. Der Kolben 28 bleibt in der in Fig. 3 gezeigten Stellung, der Kolben geht nach oben.

Wird der Anschluß 34 unter Druck gesetzt, derAnschluß 26 mit dem Vorratsbehälter 47 verbunden, indem der Schieber des Ventils 42 nach rechts versetzt wird, und bleibt der Anschluß 25 gesperrt (Schieber des Ventils 41 ganz links), dann geht der Kolben 28 nach links und verdreht den Hammerkopf 18 in jene Stellung, in welcher er die Durchbrechung 22 durchsetzen kann («Entriegeln»).

Zum Lösen werden die Anschlüsse 25 und 26 unter Druck gesetzt, der Anschluß 34 wird mit dem Vorratsbehälter 47 verbunden dadurch, daß der Schieber des Ventils 41 ganz nach rechts versetzt wird und der Schieber vom Ventil 42 die in Fig. 3 gezeigte Lage einnimmt. Die Unterfläche des Kolbens 3 ist um den Querschnitt der Kolbenstange 12 gegenüber der oberen Kolbenfläche verringert; der Kolben 3 geht daher trotz gleichen Druckes an seinen beiden Seiten nach unten und löst den Hammerkopf 28 von der Werzeugplatte 18. Der Kolben 28 bleibt aber in der in Fig. 3 gezeigten Stellung, der Hammerkopf wird daher nicht verdreht.

Zum Justieren der Werkzeugplatte aus der Stellung «Spannen» kann beim vorliegenden Ausführungsbeispiel der Schieber des Ventils 41 kurzzeitig nach rechts verschoben und dann in die linke Endlage gebracht werden, in welcher sich der Schieber in der Sperrstellung befindet.

## Patentansprüche

1. Spanneinrichtung für Pressen-Werkzeuge, die einen in der Pressen-Druckplatte (1) verschiebbaren und verdrehbaren Spannkolben (3) zum Verschwenken eines Werkzeugspannkopfes (Hammerkopfes) (18) und zum Anziehen desselben gegen das Werkzeug aufweist, dadurch gekennzeichnet, daß auf der Kolbenstange (12) des Spannkolbens (3) ein zu diesem koaxiales, mit einer Zahnstange (27) zusammenwirkendes Ritzel (14) vorgesehen ist.

2. Einrichtung nach Anspruch 1, dadurch gekennzeichnet, daß bei einem hydraulisch verschiebbaren und verdrehbaren Spannkolben (3) der Spannkolben (3) und dessen Kolbenstange (12) in der Druckplatte (1) verschiebbar und verdrehbar geführt und zugleich abgedichtet sind.

3. Einrichtung nach den Ansprüchen 1 und 2, dadurch gekennzeichnet, daß das Ritzel (14) zwischen der Dichtung (9) des Spannkolbens (3) und der Dichtung (15) der Kolbenstange (12) angeordnet ist.

4. Einrichtung nach Anspruch 2, dadurch gekennzeichnet, daß die Zahnstange (14) verbunden oder einstückig ist mit einem in einem Arbeitszylinder (29) verschiebbaren Betätigungskolben (28).

5. Einrichtung nach Anspruch 4, dadurch gekennzeichnet, daß der Raum (11) über der Stirnfläche des Spannkolbens (3), der Raum (35) über der Stirnfläche des Betätigungskolbens (28) und der das Ritzel (14) und die vom Betätigungskolben (28) abstehende Zahnstange (27) umgebende Raum (131 mit je einem zu einer Steuervorrichtung führenden Anschluß (25; 34; 26) für ein Druckmittel versehen ist.

6. Einrichtung nach den Ansprüchen 1 und 2, dadurch gekennzeichnet, daß die Führung für Verschieben und Verdrehen durch dieselbe Lagerung (5 und 16), die sich bei den den Raum (13) abschließenden Dichtungen (9 bzw. 15) befindet, gebildet ist.

## Claims

1. A fixing device for press tools which exhibits a fixing piston (3) which can be turned and displaced in the press pressure plate (1) to pivot a tool fixing head (hammer head) (18) and to tighten the same against the tool, characterised in that the piston rod (12) of the fixing piston (3) is provided with a pinion (14) which is coaxial with the latter and cooperates with a rack (27).

2. A device as in claim 1, characterised in that with a fixing piston (3) which can be moved and turned hydraulically the fixing piston (3) and its piston rod (12) are guided so that they can be moved and turned in the pressure plate (1 and sealed at the same time.

3. A device as in claims 1 and 2, characterised in that the pinion (14) is disposed between the seal (9) of the fixing piston (3) and the seal (15) of the piston rod (12).

4. A device as in claim 2, characterised in that the rack (14) is connected or made in one piece with an actuating piston (28) which can be moved in a working cylinder (29).

5. A device as in claim 4, characterised in that the space (1 1 ) above the end face of the fixing piston (3), the space (35) above the end face of the actuating piston (28) and the space (13) surrounding the pinion (14) and the rack (27) extending from the actuating piston (28) are each provided with a conection (25; 34; 26) for a pressure medium leading to a control device.

6. A device as in claims 1 and 2, characterised in that the guide for moving and turning is formed by the same mounting means (5 and 16) as at the seals (9 and 15) closing the space (13).

## Revendications

1. Dispositif de serrage destiné à des outils de presse, comportant un piston de serrage (3) coulissant et tournant dans la plaque d'appui (1) de la presse, pour faire pivoter une tête de serrage d'outil (tête de marteau) (18) et pour serrer celle-ci contre l'outil, caractérisé en ce qu'il est prévu sur la tige de piston (12) du piston de serrage (3), un pignon (14) coaxial à ce dernier, coopérant avec une crémaillère (27).

2. Dispositif selon la revendication 1, caractérisé en ce qu'avec un piston de serrage (3) coulissant et tournant hydrauliquement, le piston de serrage (3) et sa tige de piston (12) sont guidés coulissants et tournants dans la plaque d'appui (1) et en même temps rendus étanches.

3. Dispositif selon les revendications 1 et 2, caractérisé en ce que le pignon (14) est disposé entre le joint d'étanchéité (9) du piston de serrage (3) et le joint d'étanchéité (15) de la tige de piston (12).

4. Dispositif selon la revendication 2, caractérisé en ce que la crémaillère (14) est reliée à un piston d'actionnement (28) ou réalisée d'une pièce avec celui-ci, lequel coulisse dans un cylindre de travail (29).

5. Dispositif selon la revendication 4, caractérisé en ce que le volume (11) s'étendant au-dessus de la face frontale du piston de serrage (3), le volume (35) s'étendant au-dessus de la face frontale du piston d'actionnement (28) et le volume (13) entourant le pignon (14) et la crémaillère (27) faisant saillie par rapport au piston d'actionnement (28), sont pourvus chacun d'un branchement (25; 34; 26) menant à un dispositif de commande, pour un fluide sous pression.

6. Dispositif selon les revendications 1 et 2, caractérisé en ce que le guidage pour le coulissement et la rotation est formé par le même support (5 et 16) qui se trouve au droit des joints d'étanchéité (9 ou 15) fermant le volume (13).
